# EUROPÄISCHE PATENTANMELDUNG

(11) **EP 4 778 713 A1**
(43) Veröffentlichungstag der Anmeldung: **22.07.2026**
(21) Anmeldenummer: 25222243.5
(22) Anmeldetag: 10.12.2025
(51) Int. Cl.: B30B 11/08, B30B 15/30

(54) **FÜLLEINRICHTUNG FÜR EINE RUNDLÄUFERPRESSE SOWIE RUNDLÄUFERPRESSE**

(30) Priorität: 15.01.2025 DE 102025101267
(71) Anmelder: Fette Compacting GmbH, 21493 Schwarzenbek (DE)
(72) Erfinder: Tomsett, Lasse, 21073 Hamburg (DE); Kolbe, Sven, 21514 Büchen (DE); Weddingfeld, Antje, 21514 Büchen (DE); Issmer, Marcel, 21335 Lüneburg (DE)
(74) Vertreter: Hauck Patent- und Rechtsanwälte PartmbB

(57) **Zusammenfassung**

Fülleinrichtung (26) für eine Rundläuferpresse, in der durch die Fülleinrichtung in Kavitäten (12) einer drehend angetriebenen Matrizenscheibe (10) der Rundläuferpresse gefülltes Pulvermaterial durch den Kavitäten zugeordnete obere und untere Pressstempel (14, 16) zu Presslingen (48) verpresst wird, wobei die Fülleinrichtung ein im Betrieb der Rundläuferpresse feststehend oberhalb der Matrizenscheibe angeordnetes Fülleinrichtungsgehäuse umfasst, in dem eine erste Füllkammer (30) ausgebildet ist, in der ein erstes Füllrad durch einen Drehantrieb drehend antreibbar angeordnet ist, so dass in der ersten Füllkammer befindliches Pulvermaterial aus der ersten Füllkammer in die Kavitäten der Matrizenscheibe gefüllt wird, wobei die Fülleinrichtung weiterhin ein mit dem Drehantrieb koppelbares Getriebe zum Übertragen einer Drehbewegung des Drehantriebs auf das erste Füllrad aufweist, wobei das Getriebe in einem Getriebegehäuse (66) angeordnet ist, wobei an dem Getriebegehäuse eine Getriebekupplung angeordnet ist, wobei an dem Fülleinrichtungsgehäuse ein Zwischenlager zur abnehmbaren Lagerung des Getriebegehäuses angeordnet ist, und wobei das Zwischenlager eine zu der Getriebekupplung korrespondierende Lagerkupplung aufweist, so dass das Getriebegehäuse über die Getriebekupplung lösbar mit der Lagerkupplung verbindbar ist. Die Erfindung betrifft außerdem eine Rundläuferpresse.

## Beschreibung

Die Erfindung betrifft eine Fülleinrichtung für eine Rundläuferpresse, in der durch die Fülleinrichtung in Kavitäten einer drehend angetriebenen Matrizenscheibe der Rundläuferpresse gefülltes Pulvermaterial durch den Kavitäten zugeordnete obere und untere Pressstempel zu Presslingen verpresst wird, wobei die Fülleinrichtung ein im Betrieb der Rundläuferpresse feststehend oberhalb der Matrizenscheibe angeordnetes Fülleinrichtungsgehäuse umfasst, in dem eine erste Füllkammer ausgebildet ist, in der ein erstes Füllrad durch einen Drehantrieb drehend antreibbar angeordnet ist, so dass in der ersten Füllkammer befindliches Pulvermaterial aus der ersten Füllkammer in die Kavitäten der Matrizenscheibe gefüllt wird, wobei die Fülleinrichtung weiterhin ein mit dem Drehantrieb koppelbares Getriebe zum Übertragen einer Drehbewegung des Drehantriebs auf das erste Füllrad aufweist.

Die Erfindung betrifft außerdem eine Rundläuferpresse, umfassend einen mittels eines Drehantriebs drehbaren Rotor, wobei der Rotor eine obere Stempelführung für obere Pressstempel und eine untere Stempelführung für untere Pressstempel sowie eine zwischen den Stempelführungen angeordnete Matrizenscheibe aufweist, wobei die Pressstempel mit Kavitäten der Matrizenscheibe zusammenwirken, wobei die Rundläuferpresse weiter eine Fülleinrichtung umfasst, durch die zu verpressendes Pulvermaterial in die Kavitäten der Matrizenscheibe gefüllt wird, wobei die Rundläuferpresse eine Druckeinrichtung mit einer oberen Druckeinheit und einer unteren Druckeinheit umfasst, die im Betrieb mit den oberen Pressstempeln und mit den unteren Pressstempeln zum Verpressen des Pulvermaterials in den Kavitäten der Matrizenscheibe zu Presslingen zusammenwirken, und wobei die Rundläuferpresse eine Auswerfeinrichtung zum Auswerfen von in der Rundläuferpresse hergestellten Presslingen aufweist, wobei die Fülleinrichtung ein im Betrieb der Rundläuferpresse feststehend oberhalb der Matrizenscheibe angeordnetes Fülleinrichtungsgehäuse umfasst, in dem eine erste Füllkammer ausgebildet ist, in der ein erstes Füllrad durch einen Drehantrieb drehend antreibbar angeordnet ist, so dass in der ersten Füllkammer befindliches Pulvermaterial aus der ersten Füllkammer in die Kavitäten der Matrizenscheibe gefüllt wird, wobei die Fülleinrichtung weiterhin ein mit dem Drehantrieb koppelbares Getriebe zum Übertragen einer Drehbewegung des Drehantriebs auf das erste Füllrad aufweist,.

In Rundläuferpressen ist regelmäßig eine Vielzahl von oberen und unteren Pressstempeln vorgesehen, die paarweise jeweils einer Kavität einer Matrizenscheibe zugeordnet sind. Im Betrieb der Rundläuferpresse drehen die oberen und unteren Pressstempel gemeinsam mit der Matrizenscheibe, wobei ihre axiale Bewegung durch Steuerkurven gesteuert und durch obere und untere Stempelführungen geführt wird. Im Zuge der Drehung durchläuft die Matrizenscheibe verschiedene Einrichtungen der Rundläuferpresse, nämlich eine Fülleinrichtung, in der zu verpressendes Pulvermaterial in die Kavitäten der Matrizenscheibe geführt wird und eine Druckeinrichtung, in der die oberen und unteren Pressstempel in der Regel durch obere und untere Druckrollen zum Verpressen des Pulvermaterials zu Presslingen, wie Tabletten, in die Kavitäten gedrückt werden. Nachfolgend zu der Druckeinrichtung werden die oberen Pressstempel nach oben aus den Kavitäten geführt und die in den Kavitäten erzeugten Presslinge werden durch die unteren Pressstempel auf die Oberseite der Matrizenscheibe geschoben. Derartige Rundläuferpressen umfassen weiterhin eine Auswerfeinrichtung zum Auswerfen von in der Rundläuferpresse hergestellten Presslingen. Die Auswerfeinrichtung kann eine Abstreifeinrichtung umfassen zum Abstreifen der nach dem Pressvorgang durch die unteren Pressstempel auf die Oberseite der Matrizenscheibe ausgeworfenen Presslinge. Die Abstreifeinrichtung kann einen Abstreifkanal umfassen, der zumindest abschnittsweise oberhalb der Matrizenscheibe angeordnet ist und die auf die Oberseite der Matrizenscheibe ausgeworfenen Presslinge von der unter dem Abstreifkanal hindurch drehenden Matrizenscheibe zu einem ersten Presslingsablauf leitet. Der erste Presslingsablauf kann beispielsweise ein Ablauf für als gut erkannte Presslinge sein.

In solchen Rundläuferpressen zum Einsatz kommende Fülleinrichtungen weisen häufig mehrere Füllräder auf, die durch einen gemeinsamen Drehantrieb angetrieben werden. Dabei ist ein Getriebe vorgesehen zum Übertragen der Drehbewegung des Drehantriebs auf die Füllräder. Die Füllräder sind in der Regel jeweils in einer Füllkammer angeordnet. Beispielsweise in Dreikammerfülleinrichtungen können zwei Füllkammern mit jeweils einem Füllrad nebeneinander angeordnet sein. Eine dritte Kammer, insbesondere eine Zuteilkammer kann oberhalb der Füllkammern vorgesehen sein. In dieser kann ein ebenfalls drehend angetriebenes Zuteilrad angeordnet sein. Die Funktion des Zuteilrads ist eine gleichmäßige Zuteilung von beispielsweise über einen Trichter zugeführtem Pulvermaterial in die Füllkammern. Die Funktion der Füllräder in den Füllkammern soll eine gleichmäßige Befüllung des Pulvermaterials aus den Füllkammer in die Kavitäten der Matrizenscheibe gewährleisten.

Bei bekannten Fülleinrichtungen ist das Getriebe zum Übertragen einer Drehbewegung des Drehantriebs auf die Füllräder bzw. das Zuteilrad an der Fülleinrichtung montiert. Das Getriebe umfasst eine Reihe von Getriebekomponenten, insbesondere Stirnräder, Wellen und weitere Normteile und weist ein erhebliches Gewicht auf. Für eine Demontage der Fülleinrichtung aus der Rundläuferpresse muss diese gemeinsam mit dem Getriebe ausgebaut werden. Aufgrund des geringen zur Verfügung stehenden Raums und aufgrund des großen Gewichts der Fülleinrichtung mit dem Getriebe von regelmäßig mehr als 15 kg ist dies durch eine Bedienperson nur mit großer körperlicher Anstrengung möglich. Ein gängiger Arbeitsschutzgrenzwert für ein Gewicht einer manuell zu bewegenden Komponente wird regelmäßig überschritten. Eine Demontage der Fülleinrichtung kann beispielsweise für einen Wechsel zwischen unterschiedlichen Betriebsarten der Rundläuferpresse erforderlich sein, zum Beispiel für eine Umrüstung zwischen Einschicht- und Mehrschichtbetrieb zur Herstellung von Einschicht- oder Mehrschichttabletten. Eine Anpassung der Rundläuferpresse an unterschiedliche Betriebsarten ist im Stand der Technik entsprechend nur mit großem Aufwand möglich.

Ausgehend von dem erläuterten Stand der Technik liegt der Erfindung daher die Aufgabe zugrunde, eine Fülleinrichtung sowie eine Rundläuferpresse der eingangs genannten Art bereitzustellen, mit denen eine Umrüstung der Rundläuferpresse für unterschiedliche Betriebsarten in flexibler und einfacher Weise möglich ist.

Die Erfindung löst die Aufgabe durch eine Fülleinrichtung gemäß dem unabhängigen Anspruch 1 sowie eine Rundläuferpresse gemäß dem unabhängigen Anspruch 12. Vorteilhafte Ausgestaltungen finden sich in den abhängigen Ansprüchen, der Beschreibung und den Figuren.

Für eine Fülleinrichtung der eingangs genannten Art löst die Erfindung die Aufgabe dadurch, dass das Getriebe in einem Getriebegehäuse angeordnet ist, wobei an dem Getriebegehäuse eine Getriebekupplung angeordnet ist, dass an dem Fülleinrichtungsgehäuse ein Zwischenlager zur abnehmbaren Lagerung des Getriebegehäuses angeordnet ist, und dass das Zwischenlager eine zu der Getriebekupplung korrespondierende Lagerkupplung aufweist, so dass das Getriebegehäuse über die Getriebekupplung lösbar mit der Lagerkupplung verbindbar ist.

Für eine Rundläuferpresse der eingangs genannten Art löst die Erfindung die Aufgabe dadurch, dass das Getriebe in einem Getriebegehäuse angeordnet ist, wobei an dem Getriebegehäuse eine Getriebekupplung angeordnet ist, dass an dem Fülleinrichtungsgehäuse ein Zwischenlager zur abnehmbaren Lagerung des Getriebegehäuses angeordnet ist, und dass das Zwischenlager eine zu der Getriebekupplung korrespondierende Lagerkupplung aufweist, so dass das Getriebegehäuse über die Getriebekupplung lösbar mit der Lagerkupplung verbindbar ist.

Der grundsätzliche Aufbau der Fülleinrichtung und Rundläuferpresse, wie sie Gegenstand der vorliegenden Erfindung sind, wurde eingangs erläutert. Wie erläutert führen die oberen und unteren Stempelführungen die Pressstempel bei ihrer axialen Bewegung. Die Stempelköpfe wirken mit Steuerkurven zusammen, die die Pressstempel im Zuge ihrer Drehung mit dem Rotor in Axialrichtung bewegen, insbesondere aufeinander zu und voneinander weg. Die Steuerkurven sind in der Regel aus mehreren Steuerkurvenelementen aufgebaut. Sie können die Stempelköpfe in entsprechenden Führungsaufnahmen aufnehmen oder nur an einer Spiegelfläche der Stempelköpfe anliegen. Die Druckeinrichtung umfasst in der Regel eine obere Druckrolle und eine untere Druckrolle, die mit den Stempelköpfen der oberen bzw. unteren Pressstempel zusammenwirken. Auch können mehrere Druckeinrichtungen dieser Art vorgesehen sein, zum Beispiel Vordruckeinrichtungen und Hauptdruckeinrichtungen. Die Auswerferkurve als Teil der Steuerkurven bewegt die unteren Pressstempel nach dem Erzeugen der Presslinge in der jeweiligen Kavität nach oben, so dass die Presslinge auf die Oberseite der Matrizenscheibe gelangen, von wo sie über beispielsweise einen Abstreifkanal zu dem ersten Presslingsablauf gefördert werden. Bei den Presslingen kann es sich insbesondere um Tabletten handeln. Die Rundläuferpresse kann entsprechend eine Rundläufertablettenpresse sein. Die Tabletten können beispielsweise pharmazeutische Tabletten sein.

Die Fülleinrichtung weist in an sich bekannter Weise eine erste Füllkammer mit einem Einlass auf, über den in der Rundläuferpresse zu verpressendes Pulvermaterial zugeführt wird, zum Beispiel über einen Einfülltrichter. Der Einlass kann zum Beispiel an der Oberseite der ersten Füllkammer ausgebildet sein. Das in der ersten Füllkammer angeordnete und durch den Drehantrieb drehend angetriebene erste Füllrad lockert das Pulvermaterial in der ersten Füllkammer auf und verhindert eine Brückenbildung oder andere unerwünschte Pulveransammlungen zum Beispiel in Toträumen. Die erste Füllkammer weist weiterhin einen Auslass auf, der zum Beispiel an der Unterseite der ersten Füllkammer ausgebildet sein kann. Durch diesen fällt Pulvermaterial schwerkraftbedingt und gegebenenfalls unterstützt durch das erste Füllrad und gegebenenfalls weiterer Effekte, wie Saug-/Unterdruck- oder Zentrifugaleffekte, in die mit der Matrizenscheibe unter dem Auslass hindurch drehenden Kavitäten. Im Anschluss wird das Pulvermaterial in den Kavitäten durch die oberen und unteren Pressstempel zu Presslingen verpresst. Sofern, wie nachfolgend erläutert, weitere Füllkammern vorgesehen sind, können diese ebenfalls einen solchen Einlass und/oder Auslass aufweisen. Sie können aber auch einen gemeinsamen Einlass und/oder einen gemeinsamen Auslass mit der ersten Füllkammer nutzen. Dies gilt auch für eine gegebenenfalls vorgesehene Zuteilkammer. Das erste Füllrad und/oder gegebenenfalls weitere vorgesehene Füllräder sowie ein gegebenenfalls vorgesehenes Zuteilrad können jeweils ausgehend von einem zentralen Bereich ausgehende Rührflügel aufweisen. Die Rührflügel können in radialer Richtung verlaufen oder gekrümmt ausgebildet sein.

Die Fülleinrichtung umfasst ein Getriebe, das eine Drehbewegung des Drehantriebs auf das erste Füllrad überträgt. Das Getriebe umfasst in der Regel eine Reihe von Komponenten, die in dem Getriebegehäuse angeordnet sind. Diese Komponenten umfassen beispielsweise Stirnräder, Wellen und weitere Normteile. Die Stirnräder und Wellen sind im montierten Zustand einerseits mit dem Drehantrieb, beispielsweise einer Abtriebswelle des Drehantriebs, und andererseits mit dem ersten Füllrad, beispielsweise einer Antriebswelle des ersten Füllrads, verbunden. Das Getriebe kann eine Drehzahl des Drehantriebs in eine andere Drehzahl des ersten Füllrads über- bzw. untersetzen. Bei mehreren angetriebenen Füll- und/oder Zuteilrädern kann das Getriebe auch unterschiedliche Drehzahlen für unterschiedliche Füll- bzw. Zuteilräder realisieren. Das Getriebe ist dazu beispielsweise mit Antriebswellen der Füll- bzw. Zuteilräder verbunden.

Erfindungsgemäß ist das Getriebe in einem Getriebegehäuse angeordnet, an dem eine Getriebekupplung angeordnet ist. An dem Fülleinrichtungsgehäuse ist ein Zwischenlager zur lösbaren bzw. abnehmbaren Lagerung des Getriebegehäuses angeordnet. Das Zwischenlager weist eine zu der Getriebekupplung korrespondierende Lagerkupplung auf, sodass das Getriebegehäuse über die Getriebekupplung lösbar mit der Lagerkupplung verbindbar ist. Erfindungsgemäß wird also ein Zwischenlager zwischen dem Fülleinrichtungsgehäuse und dem Getriebe bzw. dem Getriebegehäuse bereitgestellt, über das das Getriebe mit dem Getriebegehäuse durch Lösen der Kupplung zwischen der Lagerkupplung und der Getriebekupplung in einfacher Weise als Gesamtkomponente bzw. als Modul von dem Fülleinrichtungsgehäuse gelöst, insbesondere abgehoben werden kann. Durch die lösbare Lagerung des Getriebes über das Zwischenlager ist das Getriebe in einfacher Weise als Ganzes von dem Fülleinrichtungsgehäuse lösbar, sodass die Fülleinrichtung nach dem Abheben des Getriebegehäuses in einfacher Weise aus der Rundläuferpresse demontiert und wieder montiert werden kann. Im von dem Fülleinrichtungsgehäuse demontierten Zustand des Getriebes kann das Fülleinrichtungsgehäuse in einfacher Weise ohne das Getriebe aus der Rundläuferpresse entnommen werden, beispielsweise für einen Wechsel der Betriebsart oder eine Wartung oder Reparatur. Indem anders als im Stand der Technik nicht das Fülleinrichtungsgehäuse zusammen mit dem fest an diesem montierten Getriebe entnommen werden muss, ist die zu entnehmende Komponente, hier das Fülleinrichtungsgehäuse mit den darin angeordneten Komponenten, leichter und kleiner, sodass die Montage und Demontage für eine Bedienperson in einfacher Weise und unter Einhaltung von Arbeitsschutzrichtlinien manuell möglich ist.

Die Zwischenlagerung kann je ein Lager bzw. Lagerpaket für ein Füll- oder Zuteilrad aufweisen. Beispielsweise können pro Rad zwei Lager vorgesehen sein. Die Lager sind durch die Lagerkupplung mit dem Getriebe gekoppelt. Die Lagerkupplung und/oder die Getriebekupplung kann integrierte wechselbare Verschleißteile aufweisen. Die Erfindung ist für unterschiedliche Fülleinrichtungen einsetzbar, beispielsweise für Einkammer-, Zweikammer-, oder Dreikammerfülleinrichtungen. Durch die im Vergleich zum Stand der Technik vereinfachte Demontage und Montage der Fülleinrichtung ohne das Erfordernis, das Getriebe gemeinsam mit der Fülleinrichtung zu demontieren bzw. zu montieren, ist die Rundläuferpresse in einfacher und flexibler Weise an unterschiedliche Betriebsarten anpassbar. Auch zu Reparatur- oder Wartungszwecken kann die Fülleinrichtung in einfacher Weise demontiert und montiert werden. Ein Wechsel, beispielsweise zwischen Gegenlauf- und Gleichlaufbetrieb, kann im Übrigen durch ein Wechselgetriebe schnell realisiert werden, wobei kein aufwendiger Getriebeumbau erforderlich ist. Vielmehr kann das Getriebe mit dem Getriebegehäuse entnommen und durch ein anderes Getriebe ersetzt werden. Es ist durch die Aufteilung der im Stand der Technik gemeinsam gebildeten Baugruppe aus Fülleinrichtungsgehäuse und Getriebegehäuse mit darin angeordneten Komponenten in zwei getrennte bzw. leicht trennbare Komponenten somit eine einfache Demontage und Montage möglich. Insbesondere muss für eine Trennung des Getriebes von dem Fülleinrichtungsgehäuse lediglich die Getriebekupplung von der Lagerkupplung gelöst werden. Hierzu kann beispielsweise das Lösen einer einfachen Schraubverbindung, zum Beispiel von Flügelschrauben, vorgesehen sein. Weitere Befestigungen zwischen dem Getriebegehäuse und dem Fülleinrichtungsgehäuse sind nicht erforderlich. Es ist insbesondere möglich, dass das Getriebegehäuse lediglich auf das Fülleinrichtungsgehäuse aufgesetzt ist und entsprechend ohne weitere Demontagemaßnahmen nach oben von diesem abgehoben werden kann. Auch mit Blick auf Containment-Bedingungen von Containment-Rundläuferpressen ist eine verbesserte Zugänglichkeit und eine Reinigbarkeit gewährleistet, insbesondere da auch Bereiche zwischen dem Getriebegehäuse und dem Fülleinrichtungsgehäuse für eine Reinigung besser zugänglich sind als im Stand der Technik. Der Ein- und Ausbau des Fülleinrichtungsgehäuses bzw. des Getriebegehäuses ist unter Einhaltung von Containment-Bedingungen möglich. Damit eignet sich die vorliegende Erfindung besonders für Containment- Rundläuferpressen, wie nachfolgend erläutert. Die Komponenten der Fülleinrichtung, insbesondere das Fülleinrichtungsgehäuse und das abnehmbare Getriebegehäuse sowie gegebenenfalls weitere vorgesehene Komponenten, wie nachfolgend erläutert, können entsprechend waschbar ausgestaltet sein.

Nach einer Ausgestaltung kann vorgesehen sei, dass in dem Fülleinrichtungsgehäuse weiterhin eine zweite Füllkammer ausgebildet ist, in der ein durch den Drehantrieb drehend antreibbares zweites Füllrad angeordnet ist, wobei das Getriebe eine Drehbewegung des Drehantriebs auch auf das zweite Füllrad überträgt. Nach einer weiteren Ausgestaltung kann vorgesehen sein, dass in dem Fülleinrichtungsgehäuse oberhalb der ersten und/oder zweiten Füllkammer eine Zuteilkammer ausgebildet ist, in der ein durch den Drehantrieb drehend antreibbares Zuteilrad angeordnet ist, wobei das Getriebe eine Drehbewegung des Drehantriebs auch auf das Zuteilrad überträgt. In dem Fülleinrichtungsgehäuse kann eine oberhalb der ersten und/oder zweiten Füllkammer angeordnete Zwischenplatte vorgesehen sein, die gemeinsam mit einem Fülleinrichtungsgehäusedeckel die Zuteilkammer begrenzt. Das zweite Füllrad kann beispielsweise ein dem ersten Füllrad in Drehrichtung der Matrizenscheibe vorgeordnetes Dosierrad sein. Die zweite Füllkammer kann entsprechend eine Dosierkammer sein. Wie bereits erläutert, können über das Getriebe unterschiedliche Drehgeschwindigkeiten einiger oder sämtlicher Füll- bzw. Zuteilräder realisierbar sein.

Für eine besonders einfache und sichere Montage und Demontage sowie Übertragung der Drehbewegung des Drehantriebs auf das erste Füllrad und gegebenenfalls weitere Füll- bzw. Zuteilräder, ohne die Notwendigkeit zusätzlicher Befestigungsmittel, kann das Getriebegehäuse über die Getriebekupplung formschlüssig mit der Lagerkupplung verbindbar sein.

Nach einer weiteren Ausgestaltung kann vorgesehen sein, dass die Lagerkupplung mindestens eine selbstausrichtende Lagerwelle aufweist und die Getriebekupplung mindestens eine die mindestens eine Lagerwelle im mit der Lagerkupplung verbundenen Zustand aufnehmende Wellenaufnahme aufweist, oder dass die Getriebekupplung mindestens eine selbstausrichtende Getriebewelle aufweist und die Lagerkupplung mindestens eine die mindestens eine Getriebewelle im mit der Getriebekupplung verbundenen Zustand aufnehmende Wellenaufnahme aufweist. Indem die Kupplung mindestens eine selbstausrichtbare Welle umfasst, wird ein einfacheres Zusammensetzen des Getriebegehäuses mit dem Fülleinrichtungsgehäuse erreicht, da ein exaktes Ausrichten der Kupplungen zueinander vor der Montage des Getriebegehäuses entfallen kann. Sofern mehrere drehend angetriebene Füll- bzw. Zuteilräder vorgesehen sind, kann für jedes Füll- bzw. Zuteilrad mindestens eine Lagerwelle bzw. mindestens eine Getriebewelle vorgesehen sein. Diese können beispielsweise an einem in der jeweiligen Wellenaufnahme aufgenommenen Abschnitt eine nicht-rotationssymmetrische Form aufweisen, wobei die Wellenaufnahme eine komplementäre Form aufweisen kann zum Realisieren einer in Drehrichtung formschlüssigen Verbindung. Die Selbstausrichtung der Lager- bzw. Getriebewelle kann durch eine Anordnung der jeweiligen Welle mit Spiel senkrecht zu ihrer Längsachse realisiert sein. Die Lager- bzw. Getriebewelle kann durch einfaches Einstecken in die Wellenaufnahme in dieser angeordnet sein. Dies erleichtert die Montage und Demontage.

Nach einer weiteren Ausgestaltung kann ein Stabilisierungselement vorgesehen sein zum Halten der mindestens einen Lagerwelle oder der mindestens einen Getriebewelle. Das Stabilisierungselement kann ein die mindestens eine Lagerwelle haltendes, an dem Fülleinrichtungsgehäuse angeordnetes Trägerelement umfassen. Auch ist es möglich, dass das Stabilisierungselement ein die mindestens eine Getriebewelle haltendes, an dem Getriebegehäuse angeordnetes Trägerelement umfasst. Das Trägerelement kann beispielsweise V-förmig, T-förmig oder dreieckförmig ausgebildet sein. Das Stabilisierungselement kann eine Aufnahme oder durchgehende Öffnung bzw. Durchführung aufweisen, in der die mindestens eine Lagerwelle bzw. Getriebewelle aufgenommen ist. Das Stabilisierungselement hält einerseits die Lager und nimmt andererseits die im Betrieb auf die Lager wirkenden Kräfte auf. Es kann bei Vorhandensein mehrerer Lagerwellen bzw. mehrere Getriebewellen sämtliche Lagerwellen bzw. sämtliche Getriebewellen halten und hierzu beispielsweise entsprechende Aufnahmen oder durchgehende Öffnungen bzw. Durchführungen aufweisen. Es kann beispielsweise durch einen Stahl- oder Aluminiumträger gebildet sein.

An dem Getriebegehäuse kann weiterhin eine Ausbauvorrichtung angeordnet sein, zum Ausbauen des Getriebegehäuses von dem Fülleinrichtungsgehäuse. Beispielsweise ist es möglich, dass das Getriebegehäuse über die Ausbauvorrichtung von dem Fülleinrichtungsgehäuse abgehoben werden kann. Die Ausbauvorrichtung kann mindestens einen Haltevorsprung, beispielsweise mehrere Haltevorsprünge, zum Abheben des Getriebegehäuses aufweisen. Der mindestens eine Haltevorsprung kann zum Beispiel pilzförmig oder hakenförmig ausgebildet sein. Weiterhin kann die Ausbauvorrichtung eine Knopfhalterung und/oder eine magnetische Haltung und/oder einen Druckbolzen umfassen. Die Ausbauvorrichtung kann dem leichteren Abheben des Getriebegehäuses von dem Fülleinrichtungsgehäuse, beispielsweise durch eine Bedienperson dienen.

Nach einer weiteren Ausgestaltung kann weiterhin ein an der Rundläuferpresse befestigbares Halteelement vorgesehen sein, an dem das Getriebegehäuse im von dem Fülleinrichtungsgehäuse abgehobenen Zustand mit der Ausbauvorrichtung gehalten werden kann. Das Halteelement kann beispielsweise durch eine Halteplatte gebildet sein, die beispielsweise mit einem Kurventräger zum Tragen von Steuerkurven der Rundläuferpresse verbunden sein kann. Das Getriebegehäuse kann dann bei der Demontage zunächst an dem Halteelement gehalten bzw. "geparkt" werden. Zum Halten des Getriebegehäuses an dem Halteelement dienen insbesondere die oben genannten Ausgestaltungen der Ausbauvorrichtung mit einer Knopfhalterung bzw. einer magnetischen Halterung. Das Halteelement kann eine zu der Ausbauvorrichtung entsprechende Haltevorrichtung aufweisen, beispielsweise eine Aufnahme für eine Knopfhalterung oder eine magnetische Haltevorrichtung zum magnetischen Halten der magnetischen Halterung der Ausbauvorrichtung. Sofern die Ausbauvorrichtung einen Druckbolzen umfasst, kann dieser das Abheben des Getriebegehäuses von dem Fülleinrichtungsgehäuse vereinfachen. Im an dem Halteelement gehaltenen Zustand des Getriebegehäuses kann das Fülleinrichtungsgehäuse in einfacher Weise demontiert werden. Im Anschluss kann auch das Getriebegehäuse aus der Rundläuferpresse ausgebaut werden.

Wie bereits erläutert, kann es sich bei der Rundläuferpresse um eine Containment-Rundläuferpresse handelt. Solche Containment-Rundläuferpressen werden insbesondere im pharmazeutischen Bereich eingesetzt, beispielsweise zum Verarbeiten von gesundheitlich kritischen Wirkstoffen oder Hormonen. Containment-Pressen weisen besondere Schutzmaßnahmen auf, um zu verhindern, dass in der Rundläuferpresse verarbeitete Stoffe in die Umgebung der Rundläuferpresse gelangen können, wo sie eine Gesundheitsgefahr für Bedienpersonen darstellen können. Bei solchen Rundläuferpressen bestehen besondere Anforderungen an die begrenzte Zugänglichkeit des Pressengehäuses der Rundläuferpresse sowie die Reinigbarkeit der Komponenten der Rundläuferpresse. Diese Anforderungen können durch die erfindungsgemäße Ausgestaltung der Fülleinrichtung mit abnehmbarem Getriebe besonders gut erfüllt werden.

Die bei der erfindungsgemäßen Rundläuferpresse eingesetzte Fülleinrichtung kann in der oben und nachfolgend erläuterten erfindungsgemäßen Weise in sämtlichen ihren Ausgestaltungen ausgebildet sein.

Zum Ausbau der erfindungsgemäßen Fülleinrichtung mit Getriebe aus einer Rundläuferpresse kann wie folgt vorgegangen werden: vor dem Ausbau befindet sich die Fülleinrichtung in der Rundläuferpresse positioniert mit zur Matrizenscheibe ausgerichteten Flügelrädern und beispielsweise einem zu einer Pulverzuführung ausgerichteten Zuführtrichter. Der abnehmbare Getriebeblock mit dem Getriebegehäuse lässt sich in dieser ausgerichteten Position häufig nicht ohne weiteres an dem Zuführtrichter vorbei abheben. Für die Demontage der Fülleinrichtung kann zunächst das Getriebegehäuse durch Lösen der Getriebekupplung von der Lagerkupplung des Zwischenlagers von dem Fülleinrichtungsgehäuse abgehoben und beispielsweise über die Ausbauvorrichtung an einem Halteelement geparkt werden. Anschließend kann der verbliebene Teil der Füllereinrichtung, also das Fülleinrichtungsgehäuse, durch eine Bedienperson manuell aus der Rundläuferpresse entnommen werden. Das Getriebegehäuse kann anschließend in einem zweiten Demontageschritt von dem beispielsweise an dem Kurventräger der Rundläuferpresse befestigten Halteelement gelöst und bei demontiertem Fülleinrichtungsgehäuse problemlos aus der Rundläuferpresse entnommen werden. Eine nachfolgende erneute Montage der Fülleinrichtung mit dem Getriebe kann in umgekehrter Reihenfolge erfolgen.

Ein Ausführungsbeispiel der Erfindung wird nachfolgend anhand von Figuren näher erläutert. Es zeigen schematisch:
- Figur 1: eine erfindungsgemäße Rundläuferpress in abgewickelter Darstellung des Rotors,
- Figur 2: eine Fülleinrichtung der in Figur 1 dargestellten Rundläuferpresse in einer Ansicht von oben,
- Figur 3: eine perspektivische Ansicht der in Figur 2 dargestellten Fülleinrichtung,
- Figur 4: die in Figur 2 dargestellte Fülleinrichtung in einer Ansicht von unten,
- Figur 5: eine Ansicht entsprechend Figur 3 bei demontiertem Getriebe,
- Figur 6: das Getriebe der in den Figuren 2 bis 4 dargestellten Fülleinrichtung in einer perspektivischen Ansicht von oben, und
- Figur 7: das in Figur 6 dargestellte Getriebe in einer perspektivischen Ansicht von unten.

Soweit nichts anderes angegeben ist, bezeichnen in den Figuren gleiche Bezugszeichen gleiche Gegenstände.

Die in Figur 1 gezeigte erfindungsgemäße Rundläuferpresse ist eine Rundläuferpresse zur Tablettenherstellung, in der pulverförmiges Material zu Tabletten verpresst wird. Der Rotor der Rundläuferpresse ist durch einen Drehantrieb drehend angetrieben und umfasst eine Matrizenscheibe 10, die eine Mehrzahl von Kavitäten 12 aufweist. Die Kavitäten 12 können beispielsweise durch Bohrungen der Matrizenscheibe 10 gebildet sein. Weiter umfasst der Rotor eine Mehrzahl von oberen Pressstempeln 14 und unteren Pressstempeln 16, die mit der Matrizenscheibe 10 synchron umlaufen. Die oberen Pressstempel 14 sind in einer oberen Stempelführung 18 axial geführt und die unteren Pressstempel 16 sind in einer unteren Stempelführung 20 axial geführt. Die axiale Bewegung der oberen Pressstempel 14 und unteren Pressstempel 16 im Zuge der Drehung des Rotors wird durch obere Steuerkurvenelemente 22 und untere Steuerkurvenelemente 24 gesteuert. Die Steuerkurvenelemente 22, 24 sind an einem Kurventräger der Rundläuferpresse gehalten. Weiterhin ist eine in Figur 1 lediglich sehr schematisch dargestellte Fülleinrichtung 26 vorgesehen, die einen Zuführtrichter 28 sowie eine erste Füllkammer 30 und eine zweite Füllkammer 31 aufweist, wobei der Zuführtrichter 28 mit einem Füllrohr 32 verbunden ist. Auf diese Weise gelangt in dem vorliegenden Beispiel Pulvermaterial aus dem Zuführtrichter 28 über das Füllrohr 32 beispielsweise schwerkraftbedingt in die Füllkammern 30, 31 und aus diesen über einen an der Unterseite der Füllkammern 30, 31 vorgesehenen Auslass wiederum beispielsweise schwerkraftbedingt in die Kavitäten 12 der Matrizenscheibe 10.

Die Rundläuferpresse umfasst außerdem eine Druckeinrichtung 34. Die Druckeinrichtung 34 umfasst eine Vordruckeinrichtung mit einer an einer oberen Halterung 35 gehaltenen oberen Vordruckrolle 36 und einer an einer unteren Halterung 37 gehaltenen unteren Vordruckrolle 38, sowie eine Hauptdruckeinrichtung mit einer an einer oberen Halterung 39 gehaltenen oberen Druckrolle 40 und einer an einer unteren Halterung 41 gehaltenen unteren Druckrolle 42. Darüber hinaus umfasst die Rundläuferpresse eine Auswerfeinrichtung 44 mit einem Abstreifer 46. Der Abstreifer 46 streift durch die unteren Pressstempel 16 auf die Oberseite der Matrizenscheibe 10 geförderte Tabletten 48 von der Matrizenscheibe 10 ab und fördert die Tabletten 48 durch den Abstreifer 46 zu einem ersten Presslingsablauf 50. Der Abstreifer 46 kann zum Beispiel sichelförmig sein. Weiterhin umfasst die Rundläuferpresse eine Steuereinrichtung 52 zum Steuern des Betriebs der Rundläuferpresse. Die Rundläuferpresse umfasst außerdem einen in Figur 1 nicht näher dargestellten zweiten Presslingsablauf, der sich in Drehrichtung der Matrizenscheibe 10 vor dem ersten Presslingsablauf 50 befindet und beispielsweise parallel zu diesem angeordnet sein kann.

Anhand der Figuren 2 bis 4 soll der Aufbau der in Figur 1 lediglich äußerst schematisch dargestellten Fülleinrichtung 26 näher erläutert werden. Die Fülleinrichtung 26 umfasst ein Fülleinrichtungsgehäuse 54, in dem die erste Füllkammer 30 und die zweite Füllkammer 31 nebeneinander ausgebildet sind. In der ersten Füllkammer 30 ist ein drehend antreibbares erstes Füllrad 56 angeordnet und in der zweiten Füllkammer 31 ein ebenfalls drehend antreibbares zweites Füllrad 58, bei dem es sich beispielsweise um ein Dosierrad handeln kann. Insbesondere in Figur 4 ist zu erkennen, dass das Fülleinrichtungsgehäuse 54 an seiner Unterseite eine längliche Ausnehmung 60 aufweist, die den Auslass der ersten Füllkammer 30 und der zweiten Füllkammer 31 bildet. Im montierten Zustand der Fülleinrichtung 26 drehen die Kavitäten 12 der Matrizenscheibe 10 unter dem gekrümmten Auslass 60 hindurch, sodass Pulvermaterial aus den Füllkammern 30, 31 in die Kavitäten 12 gelangen kann.

Insbesondere in Figur 2 ist zu erkennen, dass sich unterhalb des Zuführtrichters 28 eine Zuteilkammer 62 befindet, die oberhalb der Füllkammern 30, 31 angeordnet ist und in der ein Zuteilrad 64 drehend antreibbar angeordnet ist. Die Zuteilkammer 62 und mit ihr das Zuteilrad 64 befinden sich seitlich versetzt oberhalb der ersten und zweiten Füllkammer 30, 31, derart, dass das Zuteilrad 64 das erste und zweite Füllrad 56, 58 im Zuge seiner Drehung teilweise überstreicht. An der Unterseite der Zuteilkammer 62 ist ein Auslass angeordnet, über den durch den Zuführtrichter 28 zugeführtes Pulvermaterial, befördert durch das Zuteilrad 64 in die erste und zweite Füllkammer 30, 31 gelangt. Die Füllräder 56, 58 sowie das Zuteilrad 64 weisen jeweils in radialer Richtung verlaufende Rührflügel auf. Die Rührflügel können auch gekrümmt ausgebildet sein. Der Zuführtrichter 28 kann an seiner Oberseite mit einer Zuführung für in der Rundläuferpresse zu verpressendes Pulvermaterial verbunden sein.

Wie insbesondere in den Figuren 2 und 3 zu erkennen, ist im montierten Zustand auf dem Fülleinrichtungsgehäuse 54 ein Getriebegehäuse 66 angeordnet, in dem sich ein Getriebe zum Übertragen einer Drehbewegung eines Drehantriebs auf die Füllräder 56, 58 und das Zuteilrad 64 befindet. Der Drehantrieb ist in den Figuren 2 bis 4 aus Veranschaulichungsgründen nicht dargestellt. Insbesondere in den Figuren 2 und 3 ist darüber hinaus ein als Halteplatte 68 ausgebildetes Halteelement 68 zu erkennen, das beispielsweise an einem Kurventräger der Rundläuferpresse befestigt sein kann.

In Figur 5 ist zur Erläuterung des erfindungsgemäß vorgesehenen Zwischenlagers die Fülleinrichtung ohne Getriebegehäuse 66 und ohne Halteplatte 68 gezeigt. An dem Fülleinrichtungsgehäuse 54 sind in dem vorliegenden Beispiel drei selbstausrichtende Lagerwellen 70 einer Lagerkupplung eines Zwischenlagers für das Getriebe angeordnet. Die selbstausrichtenden Lagerwellen 70 können mit Spiel senkrecht zu ihrer in Figur 5 vertikal verlaufenden Längsachse an dem Fülleinrichtungsgehäuse 54 gelagert sein, um die Selbstausrichtfunktion zu realisieren. Wie in Figur 5 zu erkennen, weisen die Lagerwellen 70 an ihrem von dem Fülleinrichtungsgehäuse 54 abgewandten Ende einen nicht-rotationssymmetrischen Querschnitt auf. In Figur 7 ist weiterhin zu erkennen, dass das Getriebegehäuse 66 an seiner Unterseite zu den Lagerwellen 70 komplementär geformte Wellenaufnahmen 72 aufweist, in denen die Lagerwellen 70 im auf dem Fülleinrichtungsgehäuse 54 montierten Zustand des Getriebegehäuse 66 formschlüssig aufgenommen und so gelagert sind. Die Wellenaufnahmen 72 bilden eine Getriebekupplung des Getriebegehäuse 66.

In Figur 5 ist ein die Lagerwellen 70 haltendes, an dem Fülleinrichtungsgehäuse 54 angeordnetes Stabilisierungselement 74 zu erkennen. Das Stabilisierungselement 74 kann als V-förmiges, T-förmiges oder dreieckförmiges Trägerelement ausgebildet sein und dient zum Halten der Lagerwellen 70 und zur Aufnahme von auf die Lagerwellen 70 wirkenden Kräften. Jede der Lagerwellen 70 dient zum Antreiben eines der Füllräder 56, 58 bzw. des Zuteilrads 64.

In der Ansicht der Figur 6 des Getriebegehäuse 66 ist einerseits eine Getriebeantriebswelle 76 zu erkennen, die im Betrieb mit einer Abtriebswelle des Drehantriebs formschlüssig in Eingriff steht. Hierzu weist das von dem Getriebegehäuse 66 abgewandte Ende der Getriebeantriebswelle 76 einen nicht-rotationssymmetrischen Querschnitt auf. Die Abtriebswelle kann einen komplementären Querschnitt besitzen. Über diese Getriebeantriebswelle 76 wird die Drehbewegung des Drehantriebs, vermittelt durch die Abtriebswelle des Drehantriebs, auf die in dem Getriebegehäuse 66 angeordneten Getriebekomponenten, insbesondere Stirnräder, und von diesen über die Lagerwellen 70 auf die Füllräder 56, 58 bzw. das Zuteilrad 64 übertragen.

In Figur 6 ist weiter zu erkennen, dass auf der Oberseite des Getriebegehäuse 66 zwei Haltevorsprünge 78 einer Ausbauvorrichtung des Getriebegehäuse 66 angeordnet sind. Die pilzförmigen Haltevorsprünge 78 bilden eine Knopfhalterung, die in entsprechenden Aufnahmen 80 der Halteplatte 68 aufgenommen und gehalten werden kann. Hierzu kann das Getriebegehäuse 66 aus der in Figur 3 gezeigten an dem Fülleinrichtungsgehäuse 54 montierten Stellung nach oben von dem Fülleinrichtungsgehäuse 54 abgehoben werden, wobei die Haltevorsprünge 78 in den Halteaufnahmen 80 der Halteplatte 68 aufgenommen und das Getriebe mit dem Getriebegehäuse 66 vorübergehend gehalten bzw. geparkt werden kann. In diesem von dem Fülleinrichtungsgehäuse 54 abgehobenen Zustand des Getriebes kann die Fülleinrichtung mit dem Fülleinrichtungsgehäuse 54 demontiert und aus ihrer Montageposition in dem Pressraum der Rundläuferpresse entfernt werden. Im Anschluss kann das Getriebe mit dem Getriebegehäuse 66 von der Halteplatte 68 gelöst werden, indem die Haltevorsprünge 78 wieder aus den Halteaufnahmen 80 nach unten herausgezogen werden. Aufgrund des bereits demontierten Fülleinrichtungsgehäuses 54 kann das Getriebe mit dem Getriebegehäuse 66 im Anschluss in einfacher Weise manuell ebenfalls aus dem Pressraum der Rundläuferpresse entfernt werden. Ein erneuter Wiedereinbau der Fülleinrichtung mit Getriebe kann in umgekehrter Reihenfolge erfolgen.

Es ist alternativ oder zusätzlich auch möglich, dass die Haltevorsprünge 78 und die Halteaufnahmen 80 magnetisch ausgebildet sind, sodass die Aufnahme der Haltevorsprünge 78 in den Halteaufnahmen 80 vereinfacht und die Haltekräfte in den Halteaufnahmen 80 vergrößert sind. Weiterhin ist es denkbar, dass ein Druckbolzen vorgesehen ist, der das Bewegen des Getriebegehäuse 66 nach oben von dem Fülleinrichtungsgehäuse 54 weg erleichtert.

### Bezugzeichenliste

- 10: Matrizenscheibe
- 12: Kavitäten
- 14: obere Pressstempel
- 16: untere Pressstempel
- 18: obere Stempelführung
- 20: untere Stempelführung
- 22: obere Steuerkurvenelemente
- 24: untere Steuerkurvenelemente
- 26: Fülleinrichtung
- 28: Fülltrichter
- 30: erste Füllkammer
- 31: zweite Füllkammer
- 32: Füllrohr
- 34: Druckeinrichtung
- 35: obere Halterung
- 37: untere Halterungen
- 36: obere Vordruckrolle
- 38: untere Vordruckrolle
- 39: obere Halterung
- 40: obere Druckrolle
- 41: untere Halterung
- 42: untere Druckrolle
- 44: Auswerfeinrichtung
- 46: Abstreifer
- 48: Tabletten / Presslinge
- 50: Presslingsablauf
- 52: Steuereinrichtung
- 54: Fülleinrichtungsgehäuse
- 56: erstes Füllrad
- 58: zweites Füllrad
- 60: Ausnehmung
- 62: Zuteilkammer
- 64: Zuteilrad
- 66: Getriebegehäuse
- 68: Halteelement
- 70: Lagerwellen
- 72: Wellenaufnahmen
- 74: Stabilisierungselement
- 76: Getriebeantriebswelle
- 78: Haltevorsprünge
- 80: Halteaufnahmen

## Patentansprüche

1. Fülleinrichtung für eine Rundläuferpresse, in der durch die Fülleinrichtung (26) in Kavitäten (12) einer drehend angetriebenen Matrizenscheibe (10) der Rundläuferpresse gefülltes Pulvermaterial durch den Kavitäten (12) zugeordnete obere und untere Pressstempel (14, 16) zu Presslingen (48) verpresst wird, wobei die Fülleinrichtung (26) ein im Betrieb der Rundläuferpresse feststehend oberhalb der Matrizenscheibe (10) angeordnetes Fülleinrichtungsgehäuse (54) umfasst, in dem eine erste Füllkammer (30) ausgebildet ist, in der ein erstes Füllrad (56) durch einen Drehantrieb drehend antreibbar angeordnet ist, so dass in der ersten Füllkammer (30) befindliches Pulvermaterial aus der ersten Füllkammer (30) in die Kavitäten (12) der Matrizenscheibe (10) gefüllt wird, wobei die Fülleinrichtung (26) weiterhin ein mit dem Drehantrieb koppelbares Getriebe zum Übertragen einer Drehbewegung des Drehantriebs auf das erste Füllrad (56) aufweist, **dadurch gekennzeichnet, dass** das Getriebe in einem Getriebegehäuse (66) angeordnet ist, wobei an dem Getriebegehäuse (66) eine Getriebekupplung angeordnet ist, dass an dem Fülleinrichtungsgehäuse (54) ein Zwischenlager zur abnehmbaren Lagerung des Getriebegehäuses (66) angeordnet ist, und dass das Zwischenlager eine zu der Getriebekupplung korrespondierende Lagerkupplung aufweist, so dass das Getriebegehäuse (66) über die Getriebekupplung lösbar mit der Lagerkupplung verbindbar ist.

2. Fülleinrichtung nach Anspruch 1, **dadurch gekennzeichnet, dass** in dem Fülleinrichtungsgehäuse (54) weiterhin eine zweite Füllkammer (31) ausgebildet ist, in der ein durch den Drehantrieb drehend antreibbares zweites Füllrad (58) angeordnet ist, wobei das Getriebe eine Drehbewegung des Drehantriebs auch auf das zweite Füllrad (58) überträgt.

3. Fülleinrichtung nach einem der vorhergehenden Ansprüche, **dadurch gekennzeichnet, dass** in dem Fülleinrichtungsgehäuse (54) weiterhin eine oberhalb der ersten und/oder zweiten Füllkammer (30, 31) angeordnete Zuteilkammer (62) ausgebildet ist, in der ein durch den Drehantrieb drehend antreibbares Zuteilrad (64) angeordnet ist, wobei das Getriebe eine Drehbewegung des Drehantriebs auch auf das Zuteilrad (64) überträgt.

4. Fülleinrichtung nach einem der vorhergehenden Ansprüche, **dadurch gekennzeichnet, dass** das Getriebegehäuse (66) über die Getriebekupplung formschlüssig mit der Lagerkupplung verbindbar ist.

5. Fülleinrichtung nach einem der vorhergehenden Ansprüche, **dadurch gekennzeichnet, dass** die Lagerkupplung mindestens eine selbstausrichtende Lagerwelle (70) aufweist und die Getriebekupplung mindestens eine die mindestens eine Lagerwelle (70) im mit der Lagerkupplung verbundenen Zustand aufnehmende Wellenaufnahme (72) aufweist, oder dass die Getriebekupplung mindestens eine selbstausrichtende Getriebewelle aufweist und die Lagerkupplung mindestens eine die mindestens eine Getriebewelle im mit der Getriebekupplung verbundenen Zustand aufnehmende Wellenaufnahme aufweist.

6. Fülleinrichtung nach einem der vorhergehenden Ansprüche, **dadurch gekennzeichnet, dass** ein Stabilisierungselement (74) vorgesehen ist zum Halten der mindestens einen Lagerwelle (70) oder der mindestens einen Getriebewelle.

7. Fülleinrichtung nach Anspruch 6, **dadurch gekennzeichnet, dass** das Stabilisierungselement (74) ein die mindestens eine Lagerwelle (70) haltendes, an dem Fülleinrichtungsgehäuse (54) angeordnetes Trägerelement (74) umfasst oder dass das Stabilisierungselement (74) ein die mindestens eine Getriebewelle haltendes, an dem Getriebegehäuse (66) angeordnetes Trägerelement umfasst.

8. Fülleinrichtung nach einem der vorhergehenden Ansprüche, **dadurch gekennzeichnet, dass** an dem Getriebegehäuse (66) weiterhin eine Ausbauvorrichtung angeordnet ist zum Ausbauen des Getriebegehäuses (66) von dem Fülleinrichtungsgehäuse (54).

9. Fülleinrichtung nach Anspruch 8, **dadurch gekennzeichnet, dass** die Ausbauvorrichtung mindestens einen Haltevorsprung (78) zum Abheben des Getriebegehäuses (66) aufweist.

10. Fülleinrichtung nach einem der Ansprüche 8 oder 9, **dadurch gekennzeichnet, dass** die Ausbauvorrichtung eine Knopfhalterung (78) und/oder eine magnetische Halterung (78) und/oder einen Druckbolzen umfasst.

11. Fülleinrichtung nach einem der Ansprüche 8 bis 10, **dadurch gekennzeichnet, dass** weiterhin ein an der Rundläuferpresse befestigbares Halteelement (68) vorgesehen ist, an dem das Getriebegehäuse (66) im von dem Fülleinrichtungsgehäuse (54) abgehobenen Zustand mit der Ausbauvorrichtung gehalten werden kann.

12. Rundläuferpresse, umfassend einen mittels eines Drehantriebs drehbaren Rotor, wobei der Rotor eine obere Stempelführung (18) für obere Pressstempel (14) und eine untere Stempelführung (20) für untere Pressstempel (16) sowie eine zwischen den Stempelführungen (18, 20) angeordnete Matrizenscheibe (10) aufweist, wobei die Pressstempel (14, 16) mit Kavitäten (12) der Matrizenscheibe (10) zusammenwirken, wobei die Rundläuferpresse weiter eine Fülleinrichtung (26) umfasst, durch die zu verpressendes Pulvermaterial in die Kavitäten (12) der Matrizenscheibe (10) gefüllt wird, wobei die Rundläuferpresse eine Druckeinrichtung (34) mit einer oberen Druckeinheit (40) und einer unteren Druckeinheit (42) umfasst, die im Betrieb mit den oberen Pressstempeln (14) und mit den unteren Pressstempeln (16) zum Verpressen des Pulvermaterials in den Kavitäten (12) der Matrizenscheibe (10) zu Presslingen (48) zusammenwirken, und wobei die Rundläuferpresse eine Auswerfeinrichtung (44) zum Auswerfen von in der Rundläuferpresse hergestellten Presslingen (48) aufweist, wobei die Fülleinrichtung (26) ein im Betrieb der Rundläuferpresse feststehend oberhalb der Matrizenscheibe (10) angeordnetes Fülleinrichtungsgehäuse (54) umfasst, in dem eine erste Füllkammer (30) ausgebildet ist, in der ein erstes Füllrad (56) durch einen Drehantrieb drehend antreibbar angeordnet ist, so dass in der ersten Füllkammer (56) befindliches Pulvermaterial aus der ersten Füllkammer (30) in die Kavitäten (12) der Matrizenscheibe (10) gefüllt wird, wobei die Fülleinrichtung (26) weiterhin ein mit dem Drehantrieb koppelbares Getriebe zum Übertragen einer Drehbewegung des Drehantriebs auf das erste Füllrad (56) aufweist, **dadurch gekennzeichnet, dass** das Getriebe in einem Getriebegehäuse (66) angeordnet ist, wobei an dem Getriebegehäuse (66) eine Getriebekupplung angeordnet ist, dass an dem Fülleinrichtungsgehäuse (54) ein Zwischenlager zur abnehmbaren Lagerung des Getriebegehäuses (66) angeordnet ist, und dass das Zwischenlager eine zu der Getriebekupplung korrespondierende Lagerkupplung aufweist, so dass das Getriebegehäuse (66) über die Getriebekupplung lösbar mit der Lagerkupplung verbindbar ist.

13. Rundläuferpresse nach Anspruch 12, **dadurch gekennzeichnet, dass** die Rundläuferpresse eine Containment-Rundläuferpresse ist.

14. Rundläuferpresse nach einem der Ansprüche 12 oder 13, **dadurch gekennzeichnet, dass** die Fülleinrichtung (26) weiterhin nach einem der Ansprüche 2 bis 11 ausgebildet ist.
